# EUROPÄISCHE PATENTANMELDUNG

(11) **EP 0 840 280 A2**
(43) Veröffentlichungstag der Anmeldung: **06.05.1998**
(21) Anmeldenummer: 97810768.8
(22) Anmeldetag: 13.10.1997
(51) Int. Cl.: G10D 3/02

(54) **Saiteninstrument**

(30) Priorität: 05.11.1996 DE 19645533
(71) Anmelder: Schmidt, Karlwalter, 88131 Lindau (DE)
(72) Erfinder: Schmidt, Karlwalter, 88131 Lindau (DE)
(74) Vertreter: Quehl, Horst Max, Dipl.-Ing.

(57) **Zusammenfassung**

Der Resonanzkörper (3) des Saiteninstrumentes umschliesst Bauteile (6,8), die bewirken, dass die von den Saiten (4,5) über den Steg (1) auf die Decke (2) des Resonanzkörpers (3) eingeleiteten Tonschwingungen zu gegenläufigen bzw. phasenverschobenen Schwingungen des Bodens (11) führen. Hierdurch wird die durch die schwingende (15) Decke (2) auf die im Resonanzkörper (3) eingeschlossene Luft wirkende Pump- und Saugbewegung durch die Tonschwingungen des Bodens (11) ergänzt. Die hierzu im Resonnanzkörper (3) eingeschlossenen Bauteile bestehen im wesentlichen aus einem unterhalb des Steges (1) an zwei Stellen an der Decke (2) anliegenden Hebel (6), einer diesen seitlich am Resonanzkörper (3) abstützenden Stütze (16) und einem Tragbogen (8). Dadurch, dass der Hebel (6) auf den mittleren Bereich des Tragbogens (8) einwirkt, üben seine im Eckbereich zwischen dem Boden (11) und der Zarge (10) anliegenden Enden (7) eine Spreizkraft aus, die zur Aufwärtsbewegung des gewölbten Bodens (11) führt. Somit erhält das Instrument einen volleren und reicheren Klang.

## Beschreibung

Die Erfindung betrifft ein Saiteninstrument mit einem Resonanzkörper, der nach oben durch eine Decke und nach unten durch einen gewölbten oder ebenen Boden begrenzt ist, wobei die Decke einen Saiten abstützenden Steg trägt und innerhalb des Resonanzkörpers zumindest ein quer zur Richtung der Saiten verlaufender Hebel und ein Tragelement vorgesehen sind, um gemeinsam Schwingungsbewegungen der Decke phasenverschoben auf den Boden zu übertragen.

Durch die US-Patentschrift 5,542,329 ist ein Instrument dieser Art bekannt, bei dem innerhalb des Resonanzkörpers vorgesehene Hebel und Tragelemente die Aufgabe haben, die von den Saiten über den Steg auf die Decke des Resonanzkörpers wirkenden Schwingungen von dieser derart auf seinen Boden zu übertragen, dass dieser eine gegenläufige bzw. phasenverschobene Schwingungsbewegung ausführt. Dies hat den Vorteil, dass die auf die Luft im Resonanzkörper nach innen wirkende Pumpbewegung der Decke durch die somit gleichzeitig nach innen gerichtete Pumpbewegung des Bodens ergänzt wird. Nachteilig ist jedoch, dass der Resonanzkörper seine Schwingungsfähigkeit einschränkende Versteifungsrippen benötigt, um die über den Steg auf ihn einwirkenden Spannkräfte der Saiten aufzunehmen. Ausserdem ist es nachteilig, dass die Schwingungen der Decke durch die Einbauten nur von einer Stelle aus zum Boden hin übertragen werden, so dass Kippbewegungen des Steges in Richtung quer zu den Saiten zu Verformungen der Decke führen, die die Klangentwicklung des Instrumentes nachteilig beeinflussen.

Der Erfindung liegt die Aufgabe zugrunde, ein Saiteninstrument der genannten Art zu finden, das auch bei Beibehaltung einer traditionellen äusseren Form des Resonanzkörpers einen volleren und reicheren Klang aufweist. Dabei soll die Decke des Resonanzkörpers, ohne Ueberlastung durch die Spannkraft der Saiten dünnwandiger und damit schwingungsfähiger ausführbar sein und der Boden des Resonanzkörpers eine verhältnismässig grosse, zur Schwingung der Decke entgegengesetzte Schwingungsbewegung ausführen können.

Die Lösung dieser Aufgabe erfolgt erfindungsgemäss dadurch, dass der Hebel im Bereich des Steges an mindestens zwei Stellen an der Decke anliegt oder an ihr befestigt ist, von denen eine Stelle sich im Bereich unterhalb der Hochtonsaite und die andere sich im Bereich unterhalb der Tieftonsaite befindet, dass ein Teil des Hebels sich auf der Seite der Hochtonsaite über den Bereich des Steges hinauserstreckt und sich am Resonanzkörper unmittelbar oder über eine Stütze abstützt und dass ein anderer Teil des Hebels sich an einem ebenfalls quer zur Richtung der Saiten erstreckenden, in Richtung zur Decke hin gekrümmten Tragbogen abstützt, wobei sich die Abstützstelle zwischen den beiden Stellen befindet, an denen der Hebel an der Decke anliegt oder befestigt ist und wobei die beiden Enden des Tragbogens sich jeweils bis zum seitlichen Randbereich des Bodens erstrecken und sich dort unmittelbar oder jeweils über ein Stützteil abstützen, so dass der Tragbogen durch die Kraft des Hebels eine elastische Spreizbewegung ausführt.

Im folgenden wird die Erfindung anhand von in den Zeichnungen dargestellten Ausführungsbeispielen näher erläutert. Es zeigt:
- Fig.1: einen Schnitt durch ein Instrument mit gewölbtem Boden, im Bereich des Steges, quer zur Richtung der Saiten,
- Fig.2: einen Schnitt durch ein Instrument mit ebenem Boden,
- Fig.3: einen Schnitt durch ein Instrument ohne Zarge und mit bis zur Decke verlaufendem schalenförmigem Boden und
- Fig.4: einen Teilschnitt durch den Resonanzkörper z.B. eines Instrumentes nach Fig.2, parallel zur Decke mit Aufsicht auf erfindungswesentliche Einbauten.

Wie die Schnittdarstellungen der Fig.1 bis 3 zeigen, hat das Saiteninstrument einen Steg 1, der sich auf der Decke 2 eines Resonanzkörpers 3 abstützt und über den die Saiten 4,5 in Längsrichtung des Saiteninstrumentes verlaufen.

Für die Art der Ausgestaltung der Erfindung hat lediglich die an sich bekannte Querschnittsform des Resonanzkörpers 3 eine besondere Bedeutung, von denen die Fig.1 bis 3 drei Beispiele zeigen. Somit erübrigt sich eine vollständige Darstellung eines Instrumentes in Aufsicht, da die ästhetische Formgebung vorzugsweise denjenigen bekannter Saiteninstrumente entspricht.

An der Innenseite der Decke 2 liegt ein Hebel (6) an zwei Stellen an, von denen sich eine unterhalb der Tieftonsaite 5 und die andere unterhalb der Hochtonsaite 4 befindet. Im Bereich zwischen diesen Stellen liegt der Hebel 6 auf einem nach oben bzw. zur Decke 2 hin gekrümmten Tragbogen 8 auf. Dabei ist vorzugsweise an dieser Auflagestelle zwischen beiden ein Distanzkörper 19 vorgesehen, durch dessen Dicke die Grösse einer Vorspannung zwischen Decke 2 und Boden 11 und damit das Tonverhalten des Instrumentes beeinflusst werden kann.

Ein sich auf der Seite der Hochtonsaite 4 wegerstreckender Hebelteil stützt sich mit seinem Ende 17 an einem seitlichen Bereich des Resonanzkörper 3 direkt oder über eine Stütze 16 ab, so dass der Hebel 6 bei der Uebertragung von Tonschwingungen von den Saiten 4,5 über den Steg 1 und die Decke 2 auf den Tragbogen 8 um eine solche Abstützstelle eine Hebelbewegung ausführt.

Der Tragbogen 8 hat die Aufgabe, mittels seiner beiden Enden 7 eine Spreizkraft auszuüben, die durch ihre direkte oder indirekte Einwirkung auf den Resonanzkörper (3) eine Bewegung des Bodens 11 derart bewirkt, dass diese Bewegung derjenigen der Decke 2 entgegengesetzt ist bzw. zu dieser phasenverschoben erfolgt. Die Beispiele nach Fig.1 und 3 veranschaulichen, wie die Spreizbewegung des Tragbogens 8 aus der mit durchgezogenen Linien dargestellten Position in die mit Strichlinien 15 dargestellte Position jeweils zu einer Einwärtsbiegung und damit Abflachung des Bodens 11 führen. Da diese Bewegung durch die gleichzeitig erfolgende, schwingende Einwärtsbewegung der Decke 2 ausgelöst wird, wird der Resonanzkörper 3 nach Art eines Blasebalgs entsprechend den Tonschwingungen verkleinert und vergrössert. Die durch bei Saiteninstrumenten übliche, nichtdargestellte Oeffnungen in der Decke 2 austretende Luft erhält somit Tonschwingungen, die sich mit denen durch die Schwingung des Resonanzkörpers direkt nach aussen geleiteten Luftschwingungen bzw. Tonschwingungen überlagern.

Bei der Ausführungsform der Erfindung nach Fig.1 stützen sich die Enden 7 des Tragbogens 8 jeweils im Eckbereich zwischen der Zarge 10 und dem Boden 11 ab, so dass die Spreizbewegung des Tragbogens 8 zu einer Streckung des gewölbten Bodens 11 führt.

Bei der Ausführungsform nach Fig.3 drückt die Spreizbewegung des Tragbogens 8 den schalenförmig gerundeten Boden 11 in seinem oberen Bereich nach aussen, so dass sich sein unterer Bereich nach innen bewegt, wie durch die Strichlinien 15 gezeigt ist.

Da hingegen bei ebenem Boden 11 eine unmittelbar auf ihn wirkende Spreizkraft nicht zu einer Bewegung führt, die derjenigen der Decke 2 entgegengerichtet ist, sind entsprechend dem Ausführungsbeispiel nach Fig.2 an den Enden 7 des Tragbogens 8 zwei zum mittleren Bereich des Bodens 11 führende Verbindungsstäbe 13 befestigt, durch die der Boden 11 bei der Spreizbewegung des Tragbogens 8 nach innen bzw. in Richtung zu der Decke 2 gezogen wird, wie die Strichlinien 15 veranschaulichen. Es versteht sich, dass die beiden flach geneigten Verbindungsstäbe 13 auch durch einen ähnlich geformten, elastischen Verbindungsbogen 13 ersetzt werden könnten. Um die über den Distanzkörper 19 auf den Tragbogen 8 in Richtung zum Boden 11 wirkende Kraft aufnehmen zu können, stützt sich bei diesem Ausführungsbeispiel der Tragbogen 8 mit seinen Enden 7 über kurze Stützen 9 im Eckbereich zwischen der Zarge 10 und dem Boden 11 ab, so dass er einen für die Anordnung der flach geneigten Verbindungsstäbe 13 ausreichenden Abstand vom Boden 11 hat.

Anstatt einer unmittelbaren Abstützung der Enden 7 des Tragbogens 8 nach Fig.1 im Eckbereich am Boden 11 erfolgt die Abstützung der Enden 7 oder der Stützen 9 nach Fig.2 vorzugsweise auf einer in Längsrichtung des Resonanzkörpers 3 verlaufenden Leiste 12, so dass die Stützkräfte in Längsrichtung verteilt werden. Beim Ausführungsbeispiel nach Fig.3 erfüllt eine Längsrippe 18 die Aufgabe der Kraftverteilung.

Wesentlich ist, dass bei allen Ausführungsformen der Erfindung der Tragbogen 8 und der Boden 11 oder die beiden am Boden befestigten Verbindungsstäben 13 bzw. der Verbindungsbogen 13 gemeinsam eine Form begrenzen, die als Rhombus bezeichnet werden kann oder die mit der Querschnittsform einer Linse vergleichbar ist, so dass eine Spreizung zu einer Abflachung dieser Form und damit Einwärtsbewegung des Bodens 11 führt.

An der Verbindungsstelle zwischen den Verbindungsstäben 13 und dem Boden 11 kann eine Distanzplatte 14 vorgesehen sein, deren Dicke ausgewählt werden kann, um ähnlich wie mittels des Distanzkörpers 19, die Vorspannung zwischen den Teilen und damit das Klangverhalten zu beeinflussen.

Wie die Fig.4 veranschaulicht, können der flach ausgeführte Hebel 6 und die in gleicher Ebene mit ihm verlaufende Stütze 16 gegenüber dem ebenfalls flach ausgeführten Tragbogen 8 einen Winkel einschliessen. Auf diese Weise kann die Verteilung der Tonschwingungen vom Steg 1 über den Tragbogen 8 zum Boden 11 beeinflusst werden. Die voll schwarz gezeichneten Bereiche des Hebels 6 entsprechen seinen Anlagestellen in den Bereichen unter der Tieftonsaite 5 und der Hochtonsaite 4.

## Patentansprüche

1. Saiteninstrument mit einem Resonanzkörper (3), der nach oben durch eine Decke (2) und nach unten durch einen gewölbten oder ebenen Boden (11) begrenzt ist, wobei die Decke (2) einen Saiten (4,5) abstützenden Steg (1) trägt und innerhalb des Resonanzkörpers (3) zumindest ein quer zur Richtung der Saiten (4,5) verlaufender Hebel (6) und ein Tragelement (8) vorgesehen sind, um gemeinsam Schwingungsbewegungen der Decke phasenverschoben auf den Boden (11) zu übertragen, dadurch gekennzeichnet, dass der Hebel (6) im Bereich des Steges (1) an mindestens zwei Stellen an der Decke (2) anliegt oder an ihr befestigt ist, von denen eine Stelle sich im Bereich unterhalb der Hochtonsaite (4) und die andere sich im Bereich unterhalb der Tieftonsaite (5) befindet, dass ein Teil des Hebels (6) sich auf der Seite der Hochtonsaite (4) über den Bereich des Steges (1) hinauserstreckt und sich am Resonanzkörper (3) unmittelbar (Fig.3) oder über eine Stütze (16) abstützt und dass ein anderer Teil des Hebels (6) sich an einem ebenfalls quer zur Richtung der Saiten (4,5) erstreckenden, in Richtung zur Decke (2) hin gekrümmten Tragbogen (8) abstützt, wobei sich die Abstützstelle (19) zwischen den beiden Stellen befindet, an denen der Hebel (6) an der Decke anliegt oder befestigt ist und wobei die beiden Enden (7) des Tragbogens (8) sich jeweils bis zum seitlichen Randbereich des Bodens (11) erstrecken und sich dort unmittelbar oder jeweils über ein Stützteil (9,18) abstützen, so dass der Tragbogen (8) durch die Kraft des Hebels (6) eine elastische Spreizbewegung ausführt.

2. Saiteninstrument nach Anspruch 1, dadurch gekennzeichnet, dass an einem Saiteninstrument mit ebenem Boden (11) der Tragbogen (8) durch an seinen Enden (7) angeordnete Stützen (9) um eine Weite vom Boden (11) distanziert ist, die mindestens angenähert der Grösse der Krümmung des Tragbogens (8) entspricht, wobei Streben (13) die Enden (7) des Tragbogens (8) mit dem mittleren Bereich (14) des Bodens (11) des Resonanzkörpers (3) verbinden.

3. Saiteninstrument nach Anspruch 1, dadurch gekennzeichnet, dass zwischen dem Hebel (6) und dem Tragbogen (8) ein Distanzkörper (19) angeordnet ist, dessen Grösse eine über diese wirkende Vorspannung zwischen der Decke (2) und dem Boden (11) bestimmt.

4. Saiteninstrument nach Anspruch 2, dadurch gekennzeichnet, dass zwischen den Streben (13) und dem Boden (11) eine Distanzplatte (14) angeordnet ist, deren Bemessung eine Vorspannung zwischen dem Tragbogen (8) und dem Boden (11) bestimmt.

5. Saiteninstrument nach Anspruch 1, dadurch gekennzeichnet, dass in Sichtrichtung senkrecht gegen den Boden (11) die Ausrichtung des Hebels (6) mit der Ausrichtung des Tragbogens (8) einen Winkel einschliesst (Fig.4).

6. Saiteninstrument nach Anspruch 1, wobei die Decke (2) und ein nach aussen gewölbter Boden (11) des Resonanzkörpers (3) durch eine umlaufende Zarge (10) miteinander verbunden sind, dadurch gekennzeichnet, dass die Enden (7) des Tragbogens (8) sich jeweils im Eckbereich zwischen dem Boden (11) und der Zarge (10) abtützen.
